# FASCICULE DE BREVET EUROPEEN

(11) **EP 0 859 129 B1**
(45) Date de publication et mention de la délivrance du brevet: **02.01.2002**
(21) Numéro de dépôt: 98400136.2
(22) Date de dépôt: 22.01.1998
(51) Int. Cl.: F01L 1/20, F01L 1/18

(54) **Dispositif de commande d'une soupape de moteur de véhicule automobile et procédé de montage de ce dispositif**
Ventilantriebsvorrichtung in Brennkraftmaschine für Kraftfahrzeug und Verfahren zum Einbau dieser Vorrichtung
Valve driving device for vehicle engine and method for assembling this device

(30) Priorité: 12.02.1997 FR 9701619
(43) Date de publication de la demande: 19.08.1998
(73) Titulaire: AUTOMOBILES PEUGEOT, 75116 Paris (FR); AUTOMOBILES CITROEN, 92200 Neuilly-sur-Seine (FR)
(72) Inventeur: Chemin, Philippe, 78400 Chatou (FR)
(74) Mandataire: Moncheny, Michel

(56) Documents cités:
- DE-A- 2 540 220
- DE-A- 19 507 240

## Description

La présente invention concerne un dispositif de commande d'une soupape de moteur de véhicule automobile et un procédé de montage de ce dispositif.

On connaît déjà dans l'état de la technique un dispositif de commande d'une soupape de moteur de véhicule automobile, du type comprenant un arbre à cames sollicitant une tige de la soupape par l'intermédiaire d'un linguet actionné par une came correspondante de l'arbre, le linguet comportant une première extrémité d'appui montée oscillante sur un organe d'appui porté par une partie du moteur, formant support, et une seconde extrémité de commande coopérant avec la tige de soupape, et du type comprenant des moyens de réglage en hauteur de l'organe d'appui par vissage de cet organe d'appui dans le support.

Le réglage en hauteur de l'organe d'appui permet le réglage du jeu entre le linguet et la came correspondante.

Habituellement, l'organe d'appui est immobilisé en hauteur au moyen d'un écrou qui est en appui contre le support portant cet organe et qui coopère avec une extrémité filetée de cet organe.

Le dispositif de commande peut comporter également, le cas échéant, des moyens de retenue (anti-déchaussement) de l'extrémité d'appui du linguet sur l'organe d'appui comprenant généralement une épingle sollicitant élastiquement le linguet contre l'organe d'appui.

Ce type d'agencement présente divers inconvénients liés en particulier à la difficulté d'accès de l'écrou d'immobilisation qui est interposé entre le support et le linguet et qui est donc au moins partiellement masqué par ce linguet et, le cas échéant, par l'épingle de retenue.

DE-A-25 40 220 décrit un dispositif de commande du type précité, dans lequel les moyens de réglage en hauteur comprennent un goujon vissé dans l'organe d'appui, à travers, d'une part, la première extrémité du linguet, et d'autre part, une extrémité rotulante de l'organe d'appui en contact avec le linguet. Dans ce cas, l'accès aux moyens de réglage en hauteur est plus aisé, car le goujon peut être manoeuvré au-dessus du linguet. Toutefois, ce goujon ne permet pas d'empêcher efficacement le déchaussement du linguet du fait de l'action du ressort de rappel de la soupape et de certains régimes du moteur susceptibles de faire entrer le linguet en résonance.

Le dispositif de commande décrit dans DE-A-25 40 220 comporte également un ressort de rappel sollicitant l'extrémité rotulante de l'organe d'appui en contact avec le linguet. Ce ressort, destiné à réduire les claquements et bruits du dispositif de commande, a pour inconvénient d'inciter également le déchaussement du linguet.

DE-A-195 07 240 décrit un dispositif de commande d'une soupape comportant un linguet muni d'une extrémité d'appui montée oscillante sur un organe d'appui de type hydraulique. Il est donc lubrifié par l'huile permettant son fonctionnement hydraulique. L'organe d'appui porte un pion muni d'une tête de retenue (anti-déchaussement) du linguet. Ce dispositif de commande ne requiert pas de moyens de réglage en hauteur de l'organe d'appui, puisque ce dernier est constamment sollicité contre le linguet sous l'effet de la pression de l'huile. En régime normal du moteur, l'organe d'appui de type hydraulique permet d'obtenir un fonctionnement plus silencieux.

Ce type d'agencement a cependant pour inconvénients d'être cher , de consommer relativement beaucoup d'huile et donc requérir une pompe à huile puissante. Par ailleurs, la pression permanente de l'organe d'appui contre le linguet provoque un contact et des frottements permanents de ce linguet contre la came se traduisant par un supplément de consommation du moteur pouvant atteindre 0,1 à 0,2 l pour 100 km. Enfin, la tête du pion de retenue gêne la lubrification correcte des surfaces en contact de l'organe d'appui et du linguet par effet de parapluie.

L'invention a pour but de remédier aux inconvénients exposés ci-dessus de façon à obtenir des moyens de réglage en hauteur de l'organe d'appui et des moyens de retenue du linguet sur l'organe d'appui qui soient faciles d'accès, fiables et simples à fabriquer, ceci en optimisant la consommation du moteur.

A cet effet l'invention a pour objet un dispositif de commande d'une soupape de moteur de véhicule automobile, du type comprenant un arbre à cames sollicitant une tige de la soupape par l'intermédiaire d'un linguet actionné par une came correspondante de l'arbre, le linguet comportant une première extrémité d'appui montée oscillante sur un organe d'appui porté par une partie du moteur, formant support (S), et une seconde extrémité de commande coopérant avec la tige de soupape, et du type comprenant des moyens de réglage en hauteur de l'organe d'appui par vissage de cet organe d'appui dans le support (S) et des moyens de retenue de l'extrémité d'appui du linguet sur l'organe d'appui, caractérisé en ce que les moyens de réglage en hauteur et les moyens de retenue comprennent un pion commun à ces moyens, porté par l'organe d'appui, muni d'une tête de retenue de l'extrémité d'appui du linguet et d'entraînement de l'organe d'appui et en ce que l'organe d'appui est raccordé à un circuit de lubrification des surfaces en contact de cet organe d'appui et du linguet.

Suivant d'autres caractéristiques de ce dispositif de commande :
- l'organe d'appui est vissé dans un manchon fileté intérieurement, rapporté dans un alésage du support, le filetage du manchon étant du type auto-freiné;
- l'organe d'appui a une forme générale cylindrique allongée suivant sa hauteur et comporte une première extrémité rotulante coopérant avec une forme complémentaire de l'extrémité d'appui du linguet et une seconde extrémité filetée vissée dans le support, et le pion comporte un corps portant le tête et fixé dans un perçage axial de l'extrémité rotulante de l'organe d'appui en passant, avec jeu, à travers un orifice traversant de l'extrémité d'appui du linguet, de manière que cette extrémité d'appui soit intercalée, avec jeu, entre l'organe d'appui et la tête du pion ;
- le pion est fixé dans le perçage axial par collage, emmanchement à force ou au moyen d'une goupille traversant l'extrémité rotulante de l'organe d'appui et le corps du pion;
- l'orifice traversant du linguet est raccordé au circuit de lubrification du moteur et forme une retenue de lubrifiant permettant la lubrification des surfaces en contact de l'extrémité d'appui du linguet et de l'extrémité rotulante de l'organe d'appui ;
- le perçage axial de l'extrémité rotulante forme une extrémité d'un canal, raccordé au circuit de lubrification, ménagé longitudinalement de bout en bout dans l'organe d'appui;
- le canal est raccordé à une buse d'aspersion de lubrifiant, dirigée sensiblement vers l'arbre à cames, ménagée dans une extrémité du manchon faisant saillie par rapport au support ;
- la tête du pion est délimitée par un contour polygonal destiné à coopérer avec un outil de forme complémentaire ;
- le support est une partie d'une culasse du moteur.

L'invention a également pour objet un procédé de montage d'un dispositif tel que défini ci-dessus, caractérisé en ce que tout d'abord, on assemble, à l'écart du support, l'extrémité d'appui du linguet sur l'extrémité rotulante de l'organe d'appui, et on fixe le pion sur l'extrémité rotulante de l'organe d'appui, de manière à pouvoir positionner facilement le pion par rapport au linguet, puis, on monte l'ensemble linguet-organe d'appui-pion sur le support en vissant l'organe d'appui sur ce support.

L'invention sera mieux comprise à la lecture de la description qui va suivre, donnée uniquement à titre d'exemple et faite en se référant aux dessins dans lesquels:
- la figure 1 est une vue en élévation, partiellement en coupe, d'un dispositif selon l'invention pour la commande d'une soupape de moteur de véhicule automobile ;
- la figure 2 est une vue de détail de la figure 1, à échelle agrandie, montrant une variante de réalisation des moyens de fixation du pion dans l'organe d'appui.

On a représenté sur la figure 1 un dispositif 10 selon l'invention pour la commande d'une soupape 12 de moteur à combustion interne pour véhicule automobile.

Le dispositif 10 est agencé dans une culasse 14 du moteur dont on a représenté une face supérieure 16.

Le dispositif 10 comprend un arbre à cames 18 sollicitant une tige 20 de la soupape par l'intermédiaire d'un linguet 22 actionné par une came correspondante 24 de l'arbre 18.

Le linguet 22 comporte une première extrémité d'appui 22A montée oscillante sur un organe d'appui 26 et une seconde extrémité de commande 22B coopérant avec l'extrémité libre de la tige 20 de soupape.

L'organe d'appui 26 est porté par une partie de la culasse formant un support S.

Le linguet 22 comporte également un rouleau 28 de coopération avec la came 24. Ce rouleau est monté rotatif, par l'intermédiaire de moyens de roulement 29, entre les deux extrémités 22A,22B du linguet, autour d'un axe matérialisé par une broche 30 sensiblement parallèle à l'arbre à cames 18.

Le rouleau 28 peut tourner librement dans un perçage médian 32 du linguet et fait saillie à l'extérieur de ce perçage 32 pour coopérer avec la came 24.

Le dispositif de commande 10 comprend des moyens de réglage en hauteur de l'organe d'appui 26 par rapport au support S et des moyens de retenue de l'extrémité d'appui 22A du linguet sur l'organe d'appui 26.

L'organe d'appui 26, de forme générale cylindrique allongée suivant sa hauteur, est réglable en hauteur par vissage dans le support S.

Les moyens de réglage en hauteur et les moyens de retenue comprennent un pion 34 commun à ces moyens, porté par l'organe d'appui 26. Le pion 34 est muni d'un corps 36 portant une tête 38 de retenue de l'extrémité d'appui 22A du linguet et d'entraînement en rotation de l'organe d'appui 26.

La tête 38 du pion est délimitée, par exemple, par un contour polygonal destiné à coopérer avec un outil de manoeuvre 39, de forme complémentaire.

L'organe d'appui 26 comporte une première extrémité rotulante 26A coopérant avec une forme complémentaire de l'extrémité d'appui 22A du linguet, et une seconde extrémité filetée 26B vissée dans le support S.

De préférence, l'extrémité 26B de l'organe d'appui est vissée dans un manchon 40 fileté intérieurement, rapportée, par exemple par emmanchement à force, dans un alésage 42 du support S.

Le filetage du manchon est du type auto-freiné, par exemple du type rapporté à spires polygonales.

Le corps 36 du pion 34 est fixé dans un perçage axial 44 de l'extrémité rotulante 26A de l'organe d'appui, en passant, avec jeu, à travers un orifice traversant 46 ménagé dans l'extrémité d'appui 22A du linguet, de manière que cette extrémité d'appui 22A soit intercalée, avec jeu, entre l'extrémité rotulante 26A et la tête 38.

Dans l'exemple illustré sur la figure 1, le corps 36 du pion est fixé dans le perçage axial 44 au moyen d'une goupille 48 traversant l'extrémité rotulante 26A et le corps 36.

En variante, comme représenté sur la figure 2, le pion 34 peut être fixé dans le perçage axial 44 par collage ou emmanchement à force.

Le dispositif 10 comporte des moyens de lubrification tels que ceux illustrés sur la figure 1 et décrits ci-dessous.

Dans l'exemple illustré, l'orifice traversant 46 est raccordé à un circuit de lubrification du moteur dont on a représenté un conduit 50 d'amenée de lubrifiant ménagé dans la culasse 14.

Le perçage axial 44 forme une extrémité d'un canal longitudinal 52 ménagé dans l'organe d'appui 26, de bout en bout et coaxialement à cet organe 26.

Le canal 52 est raccordé au conduit de lubrification 50, de façon connue en soi, notamment au moyen d'une rainure longitudinale 54 ménagée dans la surface externe du manchon 40.

Le lubrifiant provenant du conduit 50 est amené jusqu'à l'orifice traversant 46, en passant à travers le canal 52. Cet orifice traversant 46 forme ainsi une retenue de lubrifiant permettant la lubrification des surfaces en contact de l'extrémité d'appui 22A du linguet et de l'extrémité rotulante 26A de l'organe d'appui.

On notera que le lubrifiant peut s'écouler entre le corps 36 du pion et le perçage axial 44, grâce à un jeu radial entre ce corps et ce perçage ou bien grâce à des rainures longitudinales ménagées dans les surfaces en regard de ce corps et de ce perçage.

De préférence, le canal 52 est raccordé, par exemple par l'intermédiaire d'un perçage radial 56 ménagé dans l'extrémité filetée 26A de l'organe d'appui et d'une rainure annulaire interne 58 ménagée dans le manchon 40, à une buse 60 d'aspersion de lubrifiant. Cette buse 60 est ménagée dans une extrémité du manchon 40 faisant saillie par rapport à la face 16 de la culasse, de manière à être dirigée sensiblement vers l'arbre à cames 18 et le rouleau 28.

Les principales étapes du procédé de montage du dispositif de commande 10 sont les suivantes.

Tout d'abord, on assemble, à l'écart du support S, l'extrémité d'appui 22A du linguet sur l'extrémité rotulante 26A de l'organe d'appui, et on fixe le pion 34 sur l'extrémité rotulante 26A de l'organe d'appui, de manière à pouvoir positionner facilement le pion 34 par rapport au linguet 22. Puis, on monte l'ensemble linguet 22-organe d'appui 26-pion 34 sur le support S en vissant l'organe d'appui 26 sur ce support S.

L'invention comporte de nombreux avantages.

En particulier, la tête 38 du pion 34, disposée au-dessus du linguet 22, est facilement accessible par un outil d'entraînement classique. Le réglage de la hauteur de l'organe d'appui est donc très simple à réaliser en entraînant le pion 34 dans un sens de vissage ou de dévissage de l'organe d'appui dans la culasse.

De plus, le tête 38 du pion permet de retenir efficacement l'extrémité 22A du linguet au contact de l'organe d'appui 26, ceci sans produire de frottements mécaniques indésirables grâce aux moyens de lubrification des surfaces en contact du linguet et de l'organe d'appui, comprenant notamment l'orifice traversant 46 formant retenue de lubrifiant.

Par ailleurs, le dispositif de commande selon l'invention est facile à monter, notamment par des moyens automatiques, sur le moteur du véhicule, du fait que les moyens de réglage en hauteur de l'organe d'appui et des moyens de retenue du linguet sur cet organe d'appui comportent un pion commun, facile d'accès.

Enfin, l'invention permet de réduire les frottements mécaniques du dispositif de commande de soupape par rapport notamment aux dispositifs classiques de type hydraulique. La consommation du moteur en est réduite d'autant.

## Revendications

1. Dispositif (10) de commande d'une soupape (12) de moteur de véhicule automobile, du type comprenant un arbre à cames(18) sollicitant une tige (20) de la soupape par l'intermédiaire d'un linguet (22) actionné par une came correspondante (24) de l'arbre (18), le linguet (22) comportant une première extrémité d'appui (22A) montée oscillante sur un organe d'appui (26) porté par une partie du moteur, formant support (S), et une seconde extrémité de commande (22B) coopérant avec la tige (20) de soupape, et du type comprenant des moyens de réglage en hauteur de l'organe d'appui (26) par vissage de cet organe d'appui dans le support (S) et des moyens de retenue de l'extrémité d'appui (22A) du linguet sur l'organe d'appui (26), **caractérisé en ce que** les moyens de réglage en hauteur et les moyens de retenue comprennent un pion (34) commun à ces moyens, porté par l'organe d'appui(26), muni d'une tête (38) de retenue de l'extrémité d'appui (22A) du linguet et d'entraînement de l'organe d'appui (26) et **en ce que** l'organe d'appui (26) est raccordé à un circuit de lubrification (50) des surfaces en contact de cet organe d'appui et du linguet (22).

2. Dispositif selon la revendication 1, **caractérisé en ce que** l'organe d'appui (26) est vissé dans un manchon (40) fileté intérieurement, rapporté dans un alésage (42) du support (S), le filetage du manchon (40) étant du type auto-freiné.

3. Dispositif selon la revendication 1 ou 2, **caractérisé en ce que** l'organe d'appui (26) a une forme générale cylindrique allongée suivant sa hauteur et comporte une première extrémité rotulante (26A) coopérant avec une forme complémentaire de l'extrémité d'appui (22A) du linguet et une seconde extrémité filetée (26B) vissée dans le support (S), et **en ce que** le pion (34) comporte un corps (36) portant la tête (38) et fixé dans un perçage axial (44) de l'extrémité rotulante (26A) de l'organe d'appui en passant, avec jeu, à travers un orifice traversant (46) de l'extrémité d'appui (22A) du linguet, de manière que cette extrémité d'appui (22A) soit intercalée, avec jeu, entre l'organe d'appui (26) et la tête (38) du pion.

4. Dispositif selon la revendication 3, **caractérisé en ce que** le pion (34) est fixé dans le perçage axial (44) par collage, emmanchement à force ou au moyen d'une goupille (48) traversant l'extrémité rotulante (26A) de l'organe d'appui et le corps (36) du pion.

5. Dispositif selon la revendication 3 ou 4, **caractérisé en ce que** l'orifice traversant (46) du linguet (22) est raccordé au circuit de lubrification (50) du moteur et forme une retenue de lubrifiant permettant la lubrification des surfaces en contact de l'extrémité d'appui (22A) du linguet et de l'extrémité rotulante (26A) de l'organe d'appui.

6. Dispositif selon la revendication 5, **caractérisé en ce que** le perçage axial (44) de l'extrémité rotulante (26A) forme une extrémité d'un canal (52), raccordé au circuit de lubrification (50), ménagé longitudinalement de bout en bout dans l'organe d'appui (26).

7. Dispositif selon les revendications 2 et 6 prises ensemble, **caractérisé en ce que** le canal (52) est raccordé à une buse (60) d'aspersion de lubrifiant, dirigée sensiblement vers l'arbre à cames (18), ménagée dans une extrémité du manchon (40) faisant saillie par rapport au support (S).

8. Dispositif selon l'une quelconque des revendications précédentes, **caractérisé en ce que** la tête (38) du pion est délimitée par un contour polygonal destiné à coopérer avec un outil (39) de forme complémentaire.

9. Dispositif selon l'une quelconque des revendications précédentes, **caractérisé en ce que** le support (S) est une partie d'une culasse (14) du moteur.

10. Procédé de montage d'un dispositif selon l'une quelconque des revendications précédentes 3 à 9, **caractérisé en ce que** :
- tout d'abord, on assemble, à l'écart du support (S), l'extrémité d'appui (22A) du linguet sur l'extrémité rotulante (26A) de l'organe d'appui, et on fixe le pion (34) sur l'extrémité rotulante (26A) de l'organe d'appui, de manière à pouvoir positionner facilement le pion (34) par rapport au linguet (22),
- puis, on monte l'ensemble linguet (22)-organe d'appui (26)-pion (34) sur le support (S) en vissant l'organe d'appui (26) sur ce support (S).

## Patentansprüche

1. Vorrichtung (10) zur Steuerung eines Ventils (12) einer Brennkraftmaschine für ein Kraftfahrzeug, mit einer Nockenwelle (18), die über einen durch einen entsprechenden Nocken (24) der Welle (18) betätigten Auslösehebel (22) einen Schaft (20) des Ventils beauftschlagt, wobei der Auslösehebel (22) ein erstes Abstützende (22A), das schwenkbar auf einem Stützorgan (26) montiert ist, das an einem als Träger (S) dienenden Motorteil gehalten ist, und ein zweites Steuerende (22B) aufweist, das mit dem Schaft (20) des Ventils zusammenwirkt, und mit Mitteln zur Höhenverstellung des Stützorgans (26) durch Einschrauben desselben in den Träger (S) und Mitteln zum Halten des Abstützendes (22A) des Auslösehebels auf dem Stützorgan (26), **dadurch gekennzeichnet, daß** die Mittel zur Höhenverstellung und die Haltemittel einen diesen Mitteln gemeinsamen Bolzen (34) aufweisen, der durch das Stützorgan (26) gehalten ist und einen Kopf (38) zum Halten des Abstützendes (22A) des Auslösehebels und zum Antrieb des Stützorgans (26) aufweist, und daß das Stützorgan (26) an einen Schmierungskreislauf (50) für die Berührungsflächen dieses Stützorgans und des Auslösehebels (22) angeschlossen ist.

2. Vorizchtung nach Anspruch 1, **dadurch gekennzeichnet, daß** das Stützorgan (26) in eine mit Innengewinde versehene Hülse (40) eingeschraubt ist, die in eine Bohrung (42) des Trägers (S) eingesetzt ist, wobei das Gewinde der Hülse (40) selbsthemmend ist.

3. Vorrichtung nach Anspruch 1 oder 2, **dadurch gekennzeichnet, daß** das Stützorgan (26) eine allgemein zylindrische, in der Höhe langgestreckte Form hat und ein erstes Kugelgelenk-Ende (26A), das mit einer komplementären Form des Abstützendes (22A) des Auslösehebels zusammenwirkt, und ein zweites Gewindeende (26B) aufweist, das in den Träger (S) eingeschraubt ist, und daß der Bolzen (34) weist einen Körper (36) aufweist, der den Kopf (38) trägt und in einer Axialbohrung (44) des Kugelgelenk-Endes (26A) des Stützorgans befestigt ist und eine durch das Abstützende (22A) des Auslösehebels hindurchgehende Öffnung (46) mit Spiel durchquert, derart, daß dieses Abstützende (22A) mit Spiel zwischen dem Stützorgan (26) und dem Kopf (38) des Bolzens eingefügt ist.

4. Vorrichtung nach Anspruch 3, **dadurch gekennzeichnet, daß** ist der Bolzen (34) in der Axialbohrung (44) befestigt ist durch Klebung, Einpressen oder mit Hilfe eines Stiftes (48), der das Kugelgelenk-Ende (26A) des Stützorgans und den Körper (36) des Bolzens durchquert.

5. Vorrichtung nach Anspruch 3 oder 4, **dadurch gekennzeichnet, daß** die den Auslösehebel (22) durchquerende Öffnung (46) an den Schmierungskreislauf (50) des Motors angeschlossen ist und eine Schmiermittelkammer bildet, die die Schmierung der Berührungsflächen des Abstützendes (22A) des Auslösehebels und des Kugelgelenk-Endes (26A) des Stützorgans gestattet.

6. Vorrichtung nach Anspruch 5, **dadurch gekennzeichnet, daß** die Axialbohrung (44) des Kugelgelenk-Endes (26A) ein Ende eines Kanals (52) bildet, der an den Schmierungskreislauf (50) angeschlossen ist und der in Längsrichtung von Ende zu Ende in dem Stützorgan (26) ausgebildet ist.

7. Vorrichtung nach den Ansprüchen 2 und 6 in Kombination, **dadurch gekennzeichnet, daß** der Kanal (52) an eine Sprühdüse (60) für Schmiermittel angeschlossen ist, die im wesentlichen auf die Nockenwelle (18) gerichtet und in einem gegenüber dem Träger (S) vorspringenden Ende der Hülse (40) ausgebildet ist.

8. Vorrichtung nach einem der vorstehenden Ansprüche, **dadurch gekennzeichnet, daß** ist der Kopf (38) des Bolzens durch eine polygonale Kontur begrenzt ist, die dazu bestimmt ist, mit einem Werkzeug (39) mit komplementärer Form zusammenzuwirken.

9. Vorrichtung nach einem der vorstehenden Ansprüche, **dadurch gekennzeichnet, daß** ist der Träger (S) Teil eines Zylinderkopfes (14) des Motors ist.

10. Verfahren zum Einbau einer Vorrichtung nach einem der Ansprüche 3 bis 9, **dadurch gekennzeichnet, daß**:
- zunächst, getrennt von dem Träger (S), das Abstützende (22A) des Auslösehebels auf dem Kugelgelenk-Ende (26A) des Stützorgans montiert wird und der Bolzen (34) so auf dem Kugelgelenk-Ende (26A) des Stützorgans befestigt wird, daß er leicht in bezug auf den Auslösehebel (22) positioniert werden kann, und
- man dann die Baugruppe aus Auslösehebel (22), Stützorgan (26) und Bolzen (34) an dem Träger (S) montiert, indem man das Stützorgan (26) in diesen Träger (S) einschraubt.

## Claims

1. Device (10) for driving a valve (12) of a vehicle engine, of the type comprising a camshaft (18) tensioning a rod (2) of the valve by means of a moveable arm of the interrupter (22) actuated by a corresponding cam (24) of the shaft (18), the moveable arm of the interrupter (22) comprising a first supporting end (22A) swivel-mounted on a supporting element (26) carried by part of the engine, forming a support (S), and a second, control end (22B), co-operating with the valve rod (20) and of the type comprising means for adjusting the height of the supporting element (26) by screwing this supporting element into the support (S) and means of retention of the supporting end (22A) of the moveable arm of the interrupter on the supporting element (26), **characterised in that** the means for adjusting the height and the means of retention consist of a slug (34) common to these means, carried by the supporting element (26), equipped with a head (38) to retain the supporting end (22A) of the moveable arm of the interrupter and to drive the supporting element (26) and **in that** the supporting element (26) is connected to a lubrication system (50) for the surfaces in contact with this supporting element (26) and the moveable arm of the interrupter (22).

2. Device according to claim 1, **characterised in that** the supporting element (26) is screwed into an internally threaded muff (40) set into a bore (42) of the support (S), the threading of the muff (40) being of the self-locking type.

3. Device according to claim 1 or 2, **characterised in that** the supporting element (26) has a more or less cylindrical shape and elongated in its height and comprises a first swivelling end (26A) which co-operates with a complementary form of the supporting end (22A) of the moveable arm of the interrupter (22) and a second, threaded end (26B) screwed into the support (S), and **in that** the slug (34) comprises a body (36) carrying the head (38) and fixed into an axial boring (44) of the swivelling end (26A) of the supporting element, passing, with play, through an opening (46) which crosses the supporting end (22A) of the moveable arm of the interrupter in such a way that this supporting end (22A) is interposed, with play, between the supporting element (26) and the head (38) of the slug.

4. Device according to claim 3, **characterised in that** the slug (34) is fixed into the axial boring (44) by welding, pressing-on or by means of a pin (48) through the swivelling end (26A) of the supporting element and the body (36) of the slug.

5. Device according to claim 3 or 4, **characterised in that** the opening (46) passing through the supporting end (22A) of the moveable arm of the interrupter (22) is connected to the engine's lubrication system (50) and forms an oil reservoir which allows for the lubrication of the surfaces in contact with the supporting end (22A) of the moveable arm of the interrupter and of the swivelling end (26A) of the supporting element.

6. Device according to claim 5, **characterised in that** the axial boring (44) of the swivelling end (26A) forms one end of a channel (52), connected to the lubrication system (50), arranged longitudinally from end to end in the supporting element (26).

7. Device according to claims 2 and 6 taken together, **characterised in that** the channel (52) is connected to a lubricant spray nozzle (60) pointing appreciably towards the cam shaft (18), arranged at one end of the muff (40) protruding in relation to the support (S).

8. Device according to any of the preceding claims, **characterised in that** the head (35) of the slug is delimited by a polygonal contour intended to co-operate with a tool (39) of a complementary shape.

9. Device according to any of the preceding claims, **characterised in that** the support (S) is part of a cylinder head of the engine.

10. Method for assembling a device according to one of the preceding claims 3 to 9, **characterised in that**:
- firstly, at a distance from the support (S), the supporting end (22A) of the moveable arm of the interrupter is fixed onto the swivelling end (26A) of the supporting element, in such a way that it is easy to position the slug (34) in relation to the moveable arm of the interrupter (22),
- then, the asembly consisting of the moveable arm of the interrupter (22), supporting element (26) and slug (34) is mounted on the support (S) by screwing the supporting element (26) onto this support (S).
